# EUROPÄISCHE PATENTSCHRIFT

(11) **EP 3 034 779 B1**
(45) Veröffentlichungstag und Bekanntmachung des Hinweises auf die Patenterteilung: **14.02.2018**
(21) Anmeldenummer: 14198815.4
(22) Anmeldetag: 18.12.2014
(51) Int. Cl.: F01C 21/08, F04C 18/344, F04C 25/02

(54) **Kfz-Vakuumpumpe**
Motor vehicle vacuum pump
Pompe à vide de véhicule automobile

(43) Veröffentlichungstag der Anmeldung: 22.06.2016
(73) Patentinhaber: Pierburg Pump Technology GmbH, 41460 Neuss (DE)
(72) Erfinder: Schnurr, Steffen, 45219 Essen (DE); Kirberg, Karl-Heinz, 41363 Jüchen (DE)
(74) Vertreter: Patentanwälte ter Smitten Eberlein-Van Hoof Rütten Partnerschaftsgesellschaft mbB

(56) Entgegenhaltungen:
- DE-A1- 19 703 499
- DE-A1-102004 003 567
- DE-A1-102008 054 240

## Beschreibung

Die Erfindung betrifft eine Vakuumpumpe, insbesondere eine Drehschieber- oder Flügelzellenpumpe, für ein Kraftfahrzeug gemäß dem Oberbegriff des Anspruchs 1.

Insbesondere betrifft die Erfindung eine Vakuumpumpe mit einem einstückig ausgebildeten und von einem Motor antreibbaren Rotorgrundkörper. Der Rotorgrundkörper weist mindestens einen axialen Lagerabschnitt und einen axialen Schieberabschnitt auf. In dem Lagerabschnitt ist der Rotorgrundkörper beispielsweise über ein Gleitlager an einem Pumpengehäuse der Vakuumpumpe drehbar gelagert. In dem Schieberabschnitt kann der Rotorgrundkörper mindestens einen Schlitz bzw. eine schlitzförmige Ausnehmung aufweisen, in der ein beweglich, insbesondere radial verschiebbar, gelagerter Drehschieber bzw. Rotorflügel in dem Rotorgrundkörper angeordnet ist. Dabei ist der Rotorgrundkörper derart in dem Pumpengehäuse angeordnet, dass der Drehschieber zum Fördern eines Mediums mit einer Innenwand des Pumpengehäuses in Wirkverbindung steht. Insbesondere ist der Drehschieber als ein flächiger Körper ausgebildet und gleitet mit zumindest einer dem Rotorgrundkörper abgewandten Stirnseite an einer Innenwandung des Pumpengehäuses entlang.

Derartige Vakuumpumpen sind aus dem Stand der Technik hinlänglich bekannt.

Aus der EP 2 746 532 A1 ist eine Kfz-Vakuumpumpe mit einem einstückigen Rotorgrundkörper bekannt. Der Rotorgrundkörper weist einen Lagerkörper sowie mindestens ein in dem Rotorgrundkörper beweglich gelagertes Rotorflügelelement auf. In dem Lagerkörper ist ein Aufnahmeorgan vorgesehen, wobei das Aufnahmeorgan zur Aufnahme eines Kupplungsorgans als eine Aussparung in dem Rotorgrundkörper ausgebildet ist. In dem Bereich des Rotorflügelelements ist der Rotorgrundkörper als ein Hohlkörper ausgebildet, wobei der Hohlkörper durch das Rotorflügelelement in zwei voneinander getrennte Fluidkammern unterteilt ist.

Aus der DE 10 2004 003 567 A1 ist eine Vakuumpumpe mit einem relativ dickwandigen Rotor bekannt. Ein in dem Rotor ausgebildeter Hohlraum ist durch den Schieber in zwei getrennte Fluidkammern unterteilt, die für einen Druckausleich über einen Pumpenförderraum fluidisch miteinander verbunden sind.

Aus der DE 10 2008 054 240 A1 ist eine Vakuumpumpe mit einem ebenfalls relativ dickwandigen Rotor bekannt, bei dem zur Lagerung des relativ schweren Rotors ein zusätzlicher Lagerkörper vorgesehen ist.

Es hat sich gezeigt, dass der Rotorgrundkörper aufgrund seiner zumindest teilweise massiven oder relativ dickwandigen Bauweise in der Herstellung und im Betrieb relativ kostenintensiv sein kann. So ist der Rotorgrundkörper insbesondere aufgrund eines erhöhten Materialeinsatzes und einer spanenden Nachbearbeitung relativ teuer. Im Betrieb kann das relativ große Trägheitsmoment des Rotorgrundkörpers zu einer erhöhten Leistungsaufnahme führen. Darüber hinaus kann bei solchen Rotoren die beispielweise durch Reibung entstehende Wärme nur begrenzt abgeleitet werden. Letztlich ist auch das relativ große Gewicht eines Rotors bei Vakuumpumpen, die für den Einsatz in einem Kraftfahrzeug bestimmt ist, häufig unerwünscht.

Zur Reduzierung des Gewichts ist aus der DE 199 64 598 B4 bekannt, den Rotor einer Kfz-Vakuumpumpe aus Kunststoff herzustellen und mit mehreren stirnseitig eingebrachten Hohlräume zu versehen, wobei die Hohlräume jeweils durch eine Wandung voneinander getrennt sind.

Nachteilig hierbei ist jedoch, dass eine solche Vakuumpumpe aufgrund des aus Kunststoff hergestellten Rotors grundsätzlich nur bis zu einem bestimmten Temperaturbereich ausfallsicher betrieben werden kann. Darüber hinaus können mit einem solchen Rotor nur wesentlich geringere Kräfte aufgenommen werden als mit einem aus Stahl hergestellten Rotor. Auch die separat ausgebildeten Hohlräume in dem Rotor erweisen sich dahingehend als nachteilig, dass im Betrieb in den Hohlräumen der Pumpe unterschiedliche Druck- und Temperaturniveaus entstehen können, wodurch die Vakuumpumpe beispielsweise durch eine unterschiedliche Ausdehnung des Rotors in ihrer Funktion, Effizienz und Standfestigkeit negativ beeinflusst werden kann. Ein Druckausgleich oder eine effektive Wärmeableitung sind nicht möglich. Ferner können sich im Laufe der Betriebszeit im Grundbereich der Hohlräume Ablagerungen bilden, wodurch beispielsweise eine Unwucht in dem Rotor entstehen kann. Darüber hinaus ist das Einbringen von einzelnen Hohlräumen mit Zwischenwandungen relativ aufwendig und kostenintensiv.

Der Erfindung liegt daher die Aufgabe zugrunde, eine Vakuumpumpe für Kraftfahrzeuge dahingehend zu verbessern, dass die Vakuumpumpe bei zumindest gleichbleibender Standfestigkeit ein geringeres Gewicht aufweist und in der Herstellung relativ kostengünstig ist.

Diese Aufgabe wird erfindungsgemäß gelöst durch eine Vakuumpumpe mit den Merkmalen des Anspruchs 1.

Erfindungsgemäß ist der Rotorgrundkörper der Vakuumpumpe zumindest in dem Schieberabschnitt als ein stirnseitig offener Hohlkörper mit einer einzigen Fluidkammer ausgebildet. Die einzige Fluidkammer erstreckt sich sowohl axial als auch radial über einen sehr großen Teil des Rotorgrundkörpers und ist insbesondere in axialer Richtung zylindrisch ausgebildet, so dass eine besonders effektive Gewichtsreduzierung ermöglicht ist. Die Fluidkammer kann stirnseitig, vorzugsweise an einer dem Lagerabschnitt abgewandten Stirnseite des Rotorgrundkörpers, offen ausgebildet sein, so dass der Rotorgrundkörper als ein dünnwandiger, trommel- oder topfförmiger Hohlkörper ausgebildet ist. Dünnwandig bedeutet in diesem Zusammenhang, dass der Rotorgrundkörper zumindest abschnittsweise eine Umfangswand aufweist, die etwa einem Zehntel des entsprechenden Durchmessers des Rotorgrundkörpers entspricht. In einem zusammengebauten Zustand der Vakuumpumpe kann die stirnseitige Öffnung der Fluidkammer durch einen Verschlussdeckel verschlossen sein. Um bei zumindest gleichbleibender Standfestigkeit eine relativ große Gewichtsreduzierung des Rotorgrundkörpers zu erreichen, kann die Fluidkammer entsprechend der Kontur des Rotorrundkörpers mehrere unterschiedlich große Hohlräume umfassen, wobei sämtliche Hohlräume fluidisch miteinander verbunden sind. Dies gilt insbesondere für den zusammengebauten Zustand der Vakuumpumpe, in dem der Drehschieber in dem Rotorgrundkörper angeordnet ist. Die Hohlräume können insbesondere an einer dem Lagerabschnitt zugewandten Seite miteinander verbunden sein, so dass eine Fluidströmung zwischen den Hohlräumen der Fluidkammer stattfinden kann. Dadurch sind insbesondere ein Druck- und Temperaturausgleich für ein sowohl in Axialrichtung als auch in Umfangsrichtung homogen ausgebildetes Fluid innerhalb der Fluidkammer ermöglicht. Folglich ist ein Rotorgrundkörper geschaffen, der für einen effizienten Betrieb der Vakuumpumpe eine relativ hohe Festigkeit und ein besonders geringes Gewicht aufweist und zudem - nicht zuletzt aufgrund des reduzierten Materialeinsatzes - in der Herstellung relativ kostengünstig ist.

Erfindungsgemäß weist der Rotorgrundkörper an einer der Fluidkammer zugewandten Innenwand wenigstens eine Versteifungsrippe auf. Die Versteifungsrippe dient zur Verbesserung der Formsteifigkeit des Rotorgrundkörpers und insbesondere zur Ableitung und gleichmäßigen Verteilung der auf den Rotorgrundkörper einwirkenden Kräfte und/oder Temperaturen. Insbesondere bei der Ausbildung eines dünnwandigen Rotorgrundkörpers mit einer einzigen, relativ großen Fluidkammer können mittels der Versteifungsrippe bestimmte Bereiche entlastet werden, in denen eine Krafteinwirkung zu lokalen Spannungskonzentrationen führen kann. Beispielsweise kann die Versteifungsrippe in den seitlich zu dem Drehschieber angeordneten und als sogenannte Halbschalen ausgebildeten Umfangswände des Rotorgrundkörpers angeordnet sein, um die in diesem Bereich eingeleiteten Kräfte in relativ einfacher Weise auf den gesamten Rotorgrundkörper zu verteilen bzw. zu übertragen. Dadurch kann die Wandstärke des Rotorgrundkörpers bei gleichbleibender Formsteifigkeit relativ dünn ausgebildet sein. Darüber hinaus bewirkt die Versteifungsrippe eine Vergrößerung der inneren Oberfläche des Rotorgrundkörpers und kann somit auch zur Wärmeableitung von dem Rotorgrundkörper an ein in der Fluidkammer befindliches Fluid, beispielsweise Luft oder Öl, dienen. Die Versteifungsrippe wirkt in diesem Fall als Kühlrippe. Auch hierdurch kann der Rotorgrundkörper in seiner Standfestigkeit verbessert werden. Folglich kann bei gleichbleibender oder sogar erhöhter Standfestigkeit des Rotorgrundkörpers der Materialeinsatz und dadurch die Herstellungs- und Betriebskosten der Vakuumpumpe deutlich verringert werden. Ferner ist durch die Anordnung einer Versteifungsrippe eine Geometrie des Rotorgrundkörpers bzw. der Fluidkammer ermöglicht, die relativ komplex sein kann und an die jeweiligen Anforderungen angepasst sein kann.

Besonders bevorzugt ist der Rotorgrundkörper auch in dem Lagerabschnitt als ein in Richtung des Schieberabschnitts stirnseitig offener Hohlkörper ausgebildet, so dass die einzige Fluidkammer sich bis in den Lagerabschnitt erstreckt. Insbesondere ist in dieser Ausgestaltung der Erfindung der Rotorgrundkörper der Vakuumpumpe in dem Schieberabschnitt und zumindest teilweise in dem Lagerabschnitt als ein stirnseitig offener Hohlkörper mit einer einzigen Fluidkammer ausgebildet. Dadurch kann beispielsweise eine in dem Lagerabschnitt entstehende Reibwärme eines Lagers auch durch das Innere des Rotorgrundkörpers effektiv abgeführt werden. Ferner kann dadurch ein Rotorgrundkörper mit einem besonders geringen Gewicht bereitgestellt werden.

Vorteilhafterweise erstreckt sich die Versteifungsrippe zumindest teilweise über den Lagerabschnitt und/oder den Schieberabschnitt. Dadurch ist insbesondere eine relativ gleichmäßige Übertragung und Verteilung der auf den Rotorgrundkörper einwirkenden Kräfte sowie eine effektive Wärmeableitung an ein die Versteifungsrippe umgebendes Fluid ermöglicht.

In einer Ausgestaltung der Erfindung ist die Versteifungsrippe in ihrer Längserstreckung, das heißt in axialer Richtung des Rotorgrundkörpers, senkrecht zu einer Verschieberichtung des Drehschiebers angeordnet. Die Verschieberichtung liegt insbesondere in einer Grundebene des Drehschiebers, die parallel zu einer flächig ausgebildeten Seite des Drehschiebers angeordnet ist. Dadurch ist eine besonders effektive Aufnahme der in den Umfangswänden des Rotorgrundkörpers auftretenden Kräfte ermöglicht. Alternativ, insbesondere bei Anordnung mehrerer Versteifungsrippen, können die Versteifungsrippen in Bezug auf die Verschieberichtung des Drehschiebers in einem Winkel zwischen 40 und 90 Grad angeordnet sein. Dadurch ist eine besonders effektive Verteilung der an dem Rotorgrundkörper auftretenden Kräfte in mehrere Versteifungsrippen und somit eine erhöhte Standfestigkeit des Rotorgrundkörpers ermöglicht.

Vorteilhafterweise ist die Versteifungsrippe zwischen wenigstens einer der Fluidkammer zugewandten Stirnwand und wenigstens einer Umfangswand angeordnet, insbesondere zwischen einer in dem Lagerabschnitt angeordneten Stirnwand und einer in dem Schieberabschnitt angeordneten Umfangswand. Dadurch ist eine besonders effektive Kraftübertragung und somit eine erhöhte Standfestigkeit des Rotorgrundkörpers ermöglicht.

Die Versteifungsrippe kann sich axial über wenigstens einen innerhalb des Hohlkörpers ausgebildeten Absatz erstrecken, insbesondere einen zwischen dem Lagerabschnitt und dem Schieberabschnitt umlaufend nach radial innen hervorstehenden Absatz. Dadurch ist eine besonders effektive Erhöhung der Standfestigkeit des Rotorgrundkörpers gegeben.

Vorzugsweise steht die Versteifungsrippe von einer der Fluidkammer zugewandten Umfangswand radial in Richtung einer Rotor-Mittelachse des Rotorgrundkörpers hervor. Insbesondere steht die Versteifungsrippe senkrecht von einem Grundbereich, vorliegend von der Umfangswand, in das Innere der Fluidkammer hervor. Dadurch kann insbesondere bei der Ausbildung von zwei gegenüberliegenden bzw. zur Rotor-Mittelachse symmetrisch angeordneten Versteifungsrippen eine Unwucht des Rotorgrundkörpers vermieden werden.

Vorteilhafterweise weist die Versteifungsrippe eine Höhe auf, mit der die Versteifungsrippe von einer der Fluidkammer zugewandten Umfangswand hervorsteht, wobei die Höhe jeweils, das heißt insbesondere über einen definierten axialen Abschnitt, maximal der Hälfte eines Innenradius des Rotorgrundkörpers entspricht. Dadurch können insbesondere bei der Ausbildung von zwei gegenüberliegend bzw. zur Rotor-Mittelachse symmetrisch angeordneten Versteifungsrippen die Hohlräume der Fluidkammer in einem Bereich zwischen den sich gegenüberliegenden Stirnseiten der Versteifungsrippen miteinander verbunden sein. Dies ist insbesondere in dem Lagerabschnitt für einen Druck- und Temperaturausgleich vorteilhaft.

Grundsätzlich kann die Versteifungsrippe in axialer oder radialer Richtung geradlinig oder gebogen ausgebildet sein. Ferner kann die Versteifungsrippe grundsätzlich eine konstante Höhe und/oder eine konstanten Breite aufweisen. In einer vorteilhaften Ausgestaltung der Erfindung weist die Versteifungsrippe insbesondere eine in axialer oder radialer Richtung zunehmende Höhe und/oder Breite auf. Folglich kann die Versteifungsrippe unterschiedlich hoch und/oder breit ausgebildet sein. Dadurch kann die Versteifungsrippe eine gemäß den in einem bestimmten Bereich auftretenden Kräften entsprechende Form aufweisen. Hierzu können die flächig ausgebildeten Seitenwände, die zwei Stirnseiten und die dem Grundbereich der Versteifungsrippe gegenüberliegende Oberseite der Versteifungsrippe grundsätzlich geradlinig oder gebogen ausgebildet sein. In einer Ausführung der Erfindung weist die Versteifungsrippe eine Breite auf, die in radialer Richtung zunimmt. Hierbei kann die Versteifungsrippe in Bezug auf ihre Breite V-förmig ausgebildet sein, wobei der breiter ausgebildete Rippenbereich vorzugsweise in dem Lagerabschnitt und der schmaler ausgebildete Rippenbereich in dem Schieberabschnitt angeordnet ist. In einer besonders bevorzugten Ausführung weist die Versteifungsrippe eine erste Seitenwand, die in Längserstreckung der Versteifungsrippe geradlinig ist, und eine der ersten Seitenwand gegenüberliegende zweite flächig ausgebildete Seitenwand, die in Längserstreckung der Versteifungsrippe gebogen ist, insbesondere konkav gebogen. In einer weiteren besonders bevorzugten Ausführung weist die Versteifungsrippe eine Höhe auf, die in axialer Richtung bis auf den Wert Null abnimmt. Hierbei kann die Versteifungsrippe an der dem Grundbereich der Versteifungsrippe gegenüberliegenden Oberseite oder Oberkante, über die die erste und die zweite Seitenwand miteinander verbunden sind, eine gebogene Form aufweisen. Vorteilhafterweise ist die Oberseite konvex gebogen. Auch die Stirnseite der Versteifungsrippe kann eine gebogene Form aufweisen. Insbesondere bei einer Stirnseite, bei der die Versteifungsrippe eine nur sehr geringe Höhe aufweist, ist es zur Vermeidung von scharfen Kanten und hiermit verbundenen Spannungsspitzen vorteilhaft, die Stirnseite in Richtung der Oberseite konvex gebogen auszubilden.

Vorteilhafterweise weist der Rotorgrundkörper wenigstens zwei Versteifungsrippen auf, wobei die Versteifungsrippen in Bezug auf eine Rotor-Mittelachse des Rotorgrundkörpers symmetrisch ausgebildet sind. Dadurch kann der Rotorgrundkörper eine besonders hohe Stabilität aufweisen und eine Unwucht des Rotorgrundkörpers vermieden werden.

Vorzugsweise sind der Rotorgrundkörper und/oder die Versteifungsrippe aus Gusseisen oder Stahlguss hergestellt. Dadurch kann insbesondere im Vergleich zu Rotoren, die aus Kunststoff hergestellt sind, auch bei Vorliegen von relativ hohen Temperaturen eine relativ hohe Stabilität des Rotorgrundkörpers geschaffen sein.

Vorzugsweise sind der Rotorgrundkörper und/oder die Versteifungsrippe in einem Gussverfahren hergestellt. Besonders bevorzugt ist der Rotor zusammen mit der wenigstens einen Versteifungsrippe als ein Stück gegossen. Der hierbei entstehende Rohling kann dem Fertigteil geometrisch sehr nahe sein. Insbesondere die Innengeometrie der Fluidkammer kann unbearbeitet bleiben. Die Außengeometrie des Rohlings kann im Idealfall bis auf wenige Hundertstel Millimeter die Maße des Fertigteils erreichen. Die Herstellung im Gussverfahren reduziert somit den Materialeinsatz nahezu auf das Fertigteil und führt zu einer deutlichen Reduzierung der Herstellungskosten.

In einer vorteilhaften Ausgestaltung der Erfindung erstreckt sich die Fluidkammer bis in ein an dem Rotorgrundkörper axial hervorstehendes Kupplungselement zur formschlüssigen Verbindung mit einem antriebsseitigen Aufnahmeelement. Das Kupplungselement ist üblicherweise an einer dem Schieberabschnitt abgewandten Stirnseite angeordnet und kann als ein Zweiflach ausgebildet sein. Durch die Ausbildung der sich bis in das Kupplungselement erstreckenden Fluidkammer kann das Gewicht des Rotorgrundkörpers noch weiter reduziert werden.

Nachfolgend wird die Erfindung anhand drei bevorzugter Ausführungsformen unter Bezugnahme auf die anliegenden Zeichnungen näher erläutert.
Figur 1 zeigt schematisch eine perspektivische Ansicht einer erfindungsgemäßen Vakuumpumpe in geschnittener Darstellung,
Figur 2a zeigt schematisch eine Stirnseitenansicht in Draufsicht einer ersten erfindungsgemäßen Ausführung eines Rotorgrundkörpers,
Figur 2b zeigt schematisch eine Seitenansicht in Schnittdarstellung der ersten erfindungsgemäßen Ausführung des Rotorgrundkörpers,
Figur 3a zeigt schematisch eine Stirnseitenansicht in Draufsicht einer zweiten erfindungsgemäßen Ausführung eines Rotorgrundkörpers, und
Figur 3b zeigt schematisch eine Seitenansicht in Schnittdarstellung der zweiten erfindungsgemäßen Ausführung des Rotorgrundkörpers.

Figur 1 zeigt eine perspektivische Ansicht einer erfindungsgemäßen Vakuumpumpe 1 mit einem Pumpengehäuse 3 und einem darin angeordneten Rotorgrundkörper 2. Der Rotorgrundkörper 2 ist in einem in der Figur 1 nicht dargestellten axialen Lagerabschnitt 21 über ein ebenfalls nicht dargestelltes Lager 6 an dem Pumpengehäuse 3 drehbar gelagert. Der einstückig ausgebildete Rotorgrundkörper 2 ist als ein Hohlkörper 20 mit einer einzigen durchgehenden Fluidkammer 24 ausgebildet. Die Fluidkammer 24 ist umfangsseitig von einer Umfangswand 26 und stirnseitig von einem Absatz 27 sowie an einem Grundbereich von einer Stirnseite 25 umgeben. An der der Stirnseite 25 gegenüberliegenden Stirnseite ist der Rotorgrundkörper 2 offen und kann hier mittels eines nicht dargestellten Verschlussdeckels verschlossen werden. In dem Rotorgrundkörper 2 ist an der Umfangswand 26, insbesondere in einem axialen Schieberabschnitt 22, ein Schlitz 28 vorgesehen, in dem ein Drehschieber 4 beweglich angeordnet ist. Der Drehschieber 4 ist insbesondere in dem Rotorgrundkörper 2 in einer Verschieberichtung V verschiebbar gelagert. Der Drehschieber 4 steht zum Aufbau eines Vakuums auf bekannte Weise mit einem Gehäuseinnenwandteil 31 des Pumpengehäuses 3 in Wirkverbindung. Es sollte deutlich sein, dass der Rotorgrundkörper 2 bei anderen Ausführungen von Pumpen auch weitere Drehschieber aufnehmen kann.

In den Figuren 2a und 2b ist jeweils eine erste Ausführung eines Rotorgrundkörpers 2 einer erfindungsgemäßen Vakuumpumpe 1 in einer Stirnseitenansicht und einer geschnittenen Seitenansicht gezeigt. Der Rotorgrundkörper 2 weist einen Lagerabschnitt 21 und einen Schieberabschnitt 22 auf. Der Rotorgrundkörper 2 weist eine einzige Fluidkammer 24 auf und ist als ein dünnwandiger Hohlkörper 20 ausgebildet, wobei die Wandstärken in Axialrichtung und in Umfangsrichtung des Rotorgrundkörpers 2 variieren. Insbesondere im Bereich des Drehschieberschlitzes 28, in dem ein in den Figuren 2a und 2b nicht dargestellter Drehschieber 4 verschiebbar angeordnet ist, dient eine erhöhte Wandstärke zur Abdichtung der Fluidkammer 24 gegenüber der Umgebung des Rotorgrundkörpers 2.

Wie insbesondere in der Figur 2b erkennbar, erstreckt sich die Fluidkammer 24 axial von dem Lagerabschnitt 21 über den gesamten Schieberbereich 22 bis hin zu einer dem Lagerabschnitt 21 abgewandt Stirnseite des Rotorgrundkörpers 2, an der die Fluidkammer 24 offen ausgebildet ist, so dass der Rotorgrundkörper 2 insbesondere trommelförmig ausgebildet ist. Der Rotorgrundkörper 2 ist über ein in der Figur 2b beispielhaft gezeigtes Kugellager 6 an dem Pumpengehäuse 3 drehbar gelagert.

Innerhalb der Fluidkammer 24 sind an einer inneren Umfangswand 26 des Rotorgrundkörpers 2 zwei gegenüberliegend angeordnete Versteifungsrippen 5 angeordnet. Die Versteifungsrippen 5 dienen einer Kraftübertragung bzw. -verteilung von der zwischen den Schlitzen 28 jeweils ausgebildeten Umfangswand 26 in Richtung einer Stirnseitenwand 25 des Rotorgrundkörpers 2 und umgekehrt. Dazu stehen die Versteifungsrippen 5 jeweils in dem Schieberabschnitt 22 und dem Lagerabschnitt 21 in einer Querrichtung senkrecht von der Umfangswand 26, das heißt radial in Richtung einer Rotor-Mittelachse M des Rotorgrundkörpers 2, mit einer Höhe H in die Fluidkammer 24 hervor. Die Höhe H der Versteifungsrippen 5 variiert in axialer Richtung, insbesondere nimmt die Höhe H bei einem konstanten bleibenden Innenradius Ri1 zu. So weisen die Versteifungsrippen 5 zumindest in einem Teil des Schieberabschnitts 22 eine in Richtung des Lagerabschnitts 21 gleichmäßig zunehmende Höhe H1 auf. Dadurch kann die Versteifungsrippe 5 eine gemäß den in einem bestimmten Bereich auftretenden Kräften entsprechende Form aufweisen. Im Bereich des Lagerabschnitts 21 weist die Versteifungsrippe 5 eine konstante Höhe H2 auf, die der Hälfte des inneren Radius Ri2 des Rotorgrundkörpers 2 entspricht. Dadurch ist die Fluidkammer 24 in dem Lagerabschnitt 21 zumindest teilweise auch in Umfangsrichtung durchgehend ausgebildet. In dem Lagerabschnitt 21 sind die Versteifungsrippen 5 zur Kraftübertragung jeweils mit der Stirnseitenwand 25 des Rotorgrundkörpers 2 verbunden.

An einer antriebseitigen Stirnseitenwand des Lagerabschnitts 21 ist ein nach außen hervorstehendes Kupplungselement 23 vorgesehen. Über das zapfenförmige Kupplungselement 23 ist der Rotorgrundkörper 2 auf einfache Weise, beispielsweise mit einer nicht dargestellten Antriebswelle verbindbar.

In den Figuren 3a und 3b ist jeweils eine zweite Ausführung eines Rotorgrundkörpers 2 einer erfindungsgemäßen Vakuumpumpe 1 in einer Stirnseitenansicht und einer geschnittenen Seitenansicht gezeigt. Der Rotorgrundkörper 2 dieser Ausführung ist dem in den Figuren 2a und 2b gezeigten Rotorgrundkörper 2 sehr ähnlich und nur innerhalb der Fluidkammer 24 abgewandelt. Insbesondere weist der Rotorgrundkörper 2 wiederum einen Lagerabschnitt 21 und einen Schieberabschnitt 22 auf, in dem ein in den Figuren 3a und 3b nicht dargestellter Drehschieber 4 angeordnet ist. Der Rotorgrundkörper 2 weist eine einzige Fluidkammer 24 auf, die sich wiederum von dem Lagerabschnitt 21 über den gesamten Schieberbereich 22 erstreckt und stirnseitig offen ausgebildet ist, so dass der Rotorgrundkörper 2 als ein dünnwandiger, topfförmiger Hohlkörper 20 ausgebildet ist.

An einer inneren Umfangswand 26 des Rotorgrundkörpers 2 sind vier gegenüberliegend angeordnete Versteifungsrippen 5 ausgebildet. Die Versteifungsrippen 5 dienen einer Kraftableitung, insbesondere einer Torsionskraft, von der Umfangswand 26 in Richtung einer Stirnwand 25 des Rotorgrundkörpers 2.

Dazu stehen die Versteifungsrippen 5 jeweils in dem Schieberabschnitt 22 und dem Lagerabschnitt 21 mit einer Höhe H von der Umfangswand 26 in Richtung der Fluidkammer 24 hervor. Die Höhe H der Versteifungsrippen 5 variiert in axialer Richtung, insbesondere weisen die Versteifungsrippen 5 zumindest in einem Teil des Schieberabschnitts 22 eine in Richtung des Lagerabschnitts 21 immer geringer zunehmende Höhe H auf, so dass eine Oberkante der Versteifungsrippe 5 eine kurvenförmige, insbesondere konvex gebogene, Form aufweist. Im Bereich des Lagerabschnitts 21 weist die Versteifungsrippe 5 in axialer Richtung eine konstante Höhe H auf, die maximal der Hälfte des inneren Radius Ri des Rotorgrundkörpers 2 entspricht, so dass die Fluidkammer 24 in dem Lagerabschnitt 21 auch in Umfangsrichtung durchgehend ausgebildet ist. In dieser Ausführung weist die Versteifungsrippe 5 eine in dem Schieberabschnitt 22 in Richtung des Lagerabschnitts 21 zunehmende Breite B auf. Insbesondere weist die Versteifungsrippe 5 eine dem Schlitz 28 abgewandte erste flächig Seitenwand, die in axialer und radialer Erstreckung der Versteifungsrippe 5 geradlinig ist, und eine der ersten Seitenwand gegenüberliegende zweite flächig ausgebildete Seitenwand, die in radialer Erstreckung der Versteifungsrippe 5 insbesondere konkav gebogen ist. Dadurch kann die oben angegebene Torsionskraft besonders effektiv abgeleitet werden. Dazu sind die Versteifungsrippen 5 in dem Lagerabschnitt 21 jeweils mit der Stirnseitenwand 25 des Rotorgrundkörpers 2 verbunden.

Es sollte deutlich sein, dass durch die Erfindung eine wesentliche Reduzierung des Rotorgewichts bei einer sicheren Übertragung des Drehmomentes möglich ist. Darüber hinaus kann das Gewicht und die Leistungsaufnahme der Vakuumpumpe deutlich reduziert werden.

### Bezugszeichenliste

- 1: Vakuumpumpe
- 2: Rotorgrundkörper
- 3: Pumpengehäuse
- 4: Drehschieber
- 5: Versteifungsrippe
- 6: Kugellager

- 20: Hohlkörper
- 21: Lagerabschnitt
- 22: Schieberabschnitt
- 23: Kupplungsabschnitt, Kupplungselement
- 24: Fluidkammer
- 25: Innenwand, innere Stirnwand
- 26: Innenwand, innere Umfangsseitenwand
- 27: axialer Absatz
- 28: Schlitz
- 31: Gehäuseinnenwand

- M: Rotor-Mittelachse
- Ri: Innenradius des Rotorgrundkörpers
- H: Höhe der Versteifungsrippe
- B: Breite der Versteifungsrippe
- V: Verschieberichtung

## Patentansprüche

1. Vakuumpumpe (1) für ein Kraftfahrzeug, mit
einem einstückig ausgebildeten und von einem Motor antreibbaren Rotorgrundkörper (2), der mindestens einen axialen Lagerabschnitt (21) und einen axialen Schieberabschnitt (22) aufweist, wobei
in dem Lagerabschnitt (21) der Rotorgrundkörper (2) an einem Pumpengehäuse (3) drehbar gelagert ist,
und in dem Schieberabschnitt (22) mindestens ein radial verschiebbar gelagerter und mit dem Pumpengehäuse (3) in Wirkverbindung stehender Drehschieber (4) in dem Rotorgrundkörper (2) angeordnet ist,
**dadurch gekennzeichnet, dass**
der Rotorgrundkörper (2) zumindest in dem Schieberabschnitt (22) als ein stirnseitig offener Hohlkörper (20) mit einer einzigen Fluidkammer (24) ausgebildet ist und an einer der Fluidkammer (24) zugewandten Innenwand (25, 26) wenigstens eine Versteifungsrippe (5) aufweist.

2. Vakuumpumpe (1) nach Anspruch 1, **dadurch gekennzeichnet, dass**
der Rotorgrundkörper (2) in dem Lagerabschnitt (21) als ein stirnseitig offener Hohlkörper (20) ausgebildet ist.

3. Vakuumpumpe (1) nach einem der voranstehenden Ansprüche, **dadurch gekennzeichnet, dass**
die Versteifungsrippe (5) sich zumindest teilweise über den Lagerabschnitt (21) und/oder den Schieberabschnitt (22) erstreckt.

4. Vakuumpumpe (1) nach einem der voranstehenden Ansprüche, **dadurch gekennzeichnet, dass**
die Versteifungsrippe (5) in axialer Richtung senkrecht zu einer Verschieberichtung (V) des Drehschiebers (4) angeordnet ist.

5. Vakuumpumpe (1) nach einem der voranstehenden Ansprüche, **dadurch gekennzeichnet, dass**
die Versteifungsrippe (5) zwischen wenigstens einer der Fluidkammer (24) zugewandten Stirnwand (25) und wenigstens einer Umfangswand (26) angeordnet ist.

6. Vakuumpumpe (1) nach einem der voranstehenden Ansprüche, **dadurch gekennzeichnet, dass**
die Versteifungsrippe (5) sich in axialer Richtung über wenigstens einen in dem Hohlkörper (20) ausgebildeten umlaufenden Absatz (27) erstreckt.

7. Vakuumpumpe (1) nach einem der voranstehenden Ansprüche, **dadurch gekennzeichnet, dass**
die Versteifungsrippe (5) radial in Richtung einer Rotor-Mittelachse (M) des Rotorgrundkörpers (2) von einer der Fluidkammer (24) zugewandten Umfangswand (26) hervorsteht.

8. Vakuumpumpe (1) nach einem der voranstehenden Ansprüche, **dadurch gekennzeichnet, dass**
die Versteifungsrippe (5) eine Höhe (H) aufweist, mit der die Versteifungsrippe (5) von einer der Fluidkammer (24) zugewandten Umfangswand (26) hervorsteht, wobei die Höhe (H) jeweils maximal der Hälfte eines Innenradius' (Ri) des Rotorgrundkörpers (2) entspricht.

9. Vakuumpumpe (1) nach einem der voranstehenden Ansprüche, **dadurch gekennzeichnet, dass**
die Versteifungsrippe (5) in axialer oder radialer Richtung eine zunehmende Höhe (H) und/oder eine zunehmende Breite (B) aufweist.

10. Vakuumpumpe (1) nach einem der voranstehenden Ansprüche, **dadurch gekennzeichnet, dass**
der Rotorgrundkörper (2) wenigstens zwei Versteifungsrippen (5) aufweist, die in Bezug auf eine Rotor-Mittelachse (M) des Rotorgrundkörpers (2) symmetrisch ausgebildet sind.

11. Vakuumpumpe (1) nach einem der voranstehenden Ansprüche, **dadurch gekennzeichnet, dass**
der Rotorgrundkörper (2) und/oder die Versteifungsrippe (5) aus Gusseisen hergestellt sind.

12. Vakuumpumpe (1) nach einem der voranstehenden Ansprüche, **dadurch gekennzeichnet, dass**
der Rotorgrundkörper (2) und/oder die Versteifungsrippe (5) in einem Gussverfahren hergestellt sind.

13. Vakuumpumpe (1) nach einem der voranstehenden Ansprüche, **dadurch gekennzeichnet, dass**
die Fluidkammer (24) sich bis in ein an dem Rotorgrundkörper (2) axial hervorstehendes Kupplungselement (23) zur formschlüssigen Verbindung mit einem antriebsseitigen Aufnahmeelement erstreckt.

## Claims

1. Vacuum pump (1) for a motor vehicle, comprising
an integrally formed rotor base body (2) adapted to be driven by a motor, the body comprising at least one axial bearing section (21) and an axial vane section (22), wherein
in the bearing section (21), the rotor base body (2) is rotatably supported at a pump housing (3),
and, in the vane section (22), at least one rotary vane (4) is arranged in the rotor base body (2), the rotary vane being supported so as to be axially displaceable and being operatively connected to the pump housing (3),
**characterized in that**
the rotor base body (2) is formed, at least in the vane section (22), as a hollow body (20) open at the front end, the hollow body having a single fluid chamber (24) and comprising at least one reinforcement rib (5) on an inner wall (25, 26) facing the fluid chamber (24).

2. Vacuum pump (1) of claim 1, **characterized in that** the rotor base body (2) is formed as a hollow body (20) open at the front end in the bearing section (21).

3. Vacuum pump (1) of one of the preceding claims, **characterized in that** the reinforcement rib (5) extends at least in part through the bearing section and/or the vane section (22).

4. Vacuum pump (1) of one of the preceding claims, **characterized in that** the reinforcement rib (5) is arranged in the axial direction perpendicular to a displacement direction (V) of the rotary vane (4).

5. Vacuum pump (1) of one of the preceding claims, **characterized in that** the reinforcement rib (5) is arranged between at least one end wall (25) facing the fluid chamber (24) and at least one circumferential wall (26).

6. Vacuum pump (1) of one of the preceding claims, **characterized in that** the reinforcement rib (5) extends in the axial direction across at least one circumferential shoulder (27) formed in the hollow body (20).

7. Vacuum pump (1) of one of the preceding claims, **characterized in that** the reinforcement rib (5) protrudes radially from a circumferential wall (26) facing the fluid chamber (24), the rib protruding towards a rotor central axis (M) of the rotor base body (2).

8. Vacuum pump (1) of one of the preceding claims, **characterized in that** the reinforcement rib (5) has a height (H) by which the reinforcement rib (5) protrudes from a circumferential wall (26) facing the fluid chamber (24), the height (H) respectively corresponds at most to half an inner radius (Ri) of the rotor base body (2).

9. Vacuum pump (1) of one of the preceding claims, **characterized in that**, in the axial or radial direction, the reinforcement rib (5) has an increasing height (H) and/or an increasing width (B).

10. Vacuum pump (1) of one of the preceding claims, **characterized in that** the rotor base body (2) has at least two reinforcement ribs (5) which are formed symmetrically with respect to a rotor central axis (M) of the rotor base body (2).

11. Vacuum pump (1) of one of the preceding claims, **characterized in that** the rotor base body (2) and/or the reinforcement rib (5) are made of cast iron.

12. Vacuum pump (1) of one of the preceding claims, **characterized in that** the rotor base body (2) and/or the reinforcement rib (5) are made by a casting process.

13. Vacuum pump (1) of one of the preceding claims, **characterized in that** the fluid chamber (24) extends into a coupling element (23) protruding axially from the rotor base body (2) for a positive connection with a drive-side receiving element.

## Revendications

1. Pompe à vide (1) pour véhicule automobile, avec
un corps de base de rotor (2) formé d'un seul tenant et apte à être entrainé par un moteur, ledit corps comprenant au moins une section axiale de support (21) et une section axiale de palette (22), dans laquelle
dans la section de support (21), le corps de base du rotor (2) est supporté rotatif sur un carter de pompe (3),
et, dans la section de palette (22), au moins une palette tournante (4) est disposée dans le corps de base du rotor (2), ladite palette étant supportée de façon qu'elle soit radialement déplaçable et étant en liaison active avec le boitier de pompe (3),
**caractérisée en ce**
**qu'**au moins dans la section de palette (22), le corps de base du rotor (2) est réalisé sous forme d'un corps creux (20), ouvert du côté frontal, qui comprend une seule chambre à fluide (24), le corps comprenant au moins une nervure raidisseuse (5) sur la paroi interne (25, 26) tourné vers la chambre à fluide (24).

2. Pompe à vide (1) selon la revendication 1, **caractérisée en ce que**, dans la section de support (21), le corps de base du rotor (2) est réalisé sous forme d'un corps creux (20), ouvert du côté frontal.

3. Pompe à vide (1) selon l'une quelconque des revendications précédentes, **caractérisée en ce que** la nervure raidisseuse (5) s'étend au moins partiellement sur la section de support (21) et/ou la section de palette (22).

4. Pompe à vide (1) selon l'une quelconque des revendications précédentes, **caractérisée en ce que** la nervure raidisseuse (5) est disposée, dans la direction axiale, perpendiculairement à une direction de déplacement (V) de la palette tournante (4).

5. Pompe à vide (1) selon l'une quelconque des revendications précédentes, **caractérisée en ce que** la nervure raidisseuse (5) est disposée entre au moins une paroi frontale (25) tournée vers la chambre à fluide (24) et au moins une paroi circonférentielle (26).

6. Pompe à vide (1) selon l'une quelconque des revendications précédentes, **caractérisée en ce que** la nervure raidisseuse (5) s'étend dans la direction axiale sur au moins un épaulement (27) circonférentiel formé dans le corps creux (20).

7. Pompe à vide (1) selon l'une quelconque des revendications précédentes, **caractérisée en ce que** la nervure raidisseuse (5) saille radialement vers un axe central (M) du rotor du corps de base du rotor (2) à partir d'une paroi circonférentielle (26) tournée vers la chambre à fluide (24).

8. Pompe à vide (1) selon l'une quelconque des revendications précédentes, **caractérisée en ce que** la nervure raidisseuse (5) a une hauteur (H) par laquelle la nervure raidisseuse (5) saille d'une paroi circonférentielle (26) tournée vers la chambre à fluide (24), ladite hauteur (H) respectivement correspondant au plus à la moitié d'un rayon interne (Ri) du corps de base du rotor (2).

9. Pompe à vide (1) selon l'une quelconque des revendications précédentes, **caractérisée en ce que** la nervure raidisseuse (5) a une hauteur (H) croissanté et/ou une largeur (B) croissante dans la direction axiale et/ou radiale.

10. Pompe à vide (1) selon l'une quelconque des revendications précédentes, **caractérisée en ce que** le corps de base du rotor (2) comprend au moins deux nervures raidisseuses (5) formées de manière symétrique par rapport à un axe central (M) du rotor du corps de base du rotor (2).

11. Pompe à vide (1) selon l'une quelconque des revendications précédentes, **caractérisée en ce que** le corps de base du rotor (2) et/ou la nervure raidisseuse (5) sont en fonte.

12. Pompe à vide (1) selon l'une quelconque des revendications précédentes, **caractérisée en ce que** le corps de base du rotor (2) et/ou la nervure raidisseuse (5) sont fabriqués par un procédé de moulage.

13. Pompe à vide (1) selon l'une quelconque des revendications précédentes, **caractérisée en ce que** la chambre à fluide (24) s'étend jusque dans un élément de couplage (23) saillant axialement du corps de base du rotor (2) pour un assemblage par forme avec un élément récepteur, côté d'entrainement.
